# EUROPÄISCHE PATENTSCHRIFT

(11) **EP 0 273 252 B1**
(45) Veröffentlichungstag und Bekanntmachung des Hinweises auf die Patenterteilung: **21.11.1991**
(21) Anmeldenummer: 87118204.4
(22) Anmeldetag: 09.12.1987
(51) Int. Cl.: B42B 4/00

(54) **Hefteinrichtung für Falzprodukte**
Wire stitching device for folded products
Dispositif d'agrafage pour produits imprimés

(30) Priorität: 24.12.1986 DE 3644422
(43) Veröffentlichungstag der Anmeldung: 06.07.1988
(73) Patentinhaber: M.A.N.-ROLAND Druckmaschinen Aktiengesellschaft, 63012 Offenbach (DE)
(72) Erfinder: Petersen, Godber, D-8900 Augsburg (DE)

(56) Entgegenhaltungen:
- DE-A- 1 949 769
- DE-A- 2 631 058

## Beschreibung

Die Erfindung betrifft eine Hefteinrichtung für im vorgegebenen Abstand an Halterung V-förmig dieser zugeführten Falzprodukte, in der vor dem Falzrücken eines zu heftenden Falzproduktes ein Heftkopf angeordnet ist und in die V-förmige Öffnung ein Heftklammerschließer bei zur Heftebene einführbar ist.

Aus der DE-C 2631058 ist eine Hefteinrichtung der vorangehend spezifizierten Art bekannt. Hier werden die zu heftenden Produkte mittels an einer umlaufenden Transportvorrichtung im Abstand voneinander befestigten Stäben, die unter den Falzrücken der zu heftenden Falzprodukte greifen, horizontal der aus Heftköpfen und Gegenhalter bzw. Heftklammerschließer bestehenden Heftstation zugeführt. Mit dieser bekannten Hefteinrichtung können die zu heftenden Falzprodukte nur nacheinander, d.h. einzeln geheftet werden. Das gleiche gilt für die aus der DE-AS 19 49 769 bekannte Hefteinrichtung, bei der die zu heftenden Produkte sattelförmig, d.h. nach unten geöffnet der Heftstation zuführbar sind. Bei der Anordnung von mehreren Heftstationen hintereinander würde eine voluminös bauende Heftmaschine entstehen, deren Ausmaße beispielsweise bei der gleichzeitigen Heftung von 30, 50 oder mehr Produkten nicht mehr akzeptabel wäre.

Aufgabe der Erfindung ist es, eine Hefteinrichtung der gattungsgemäßen Art zu schaffen, mit der mehrere Produkte gleichzeitig und auf kleinstem Raum geheftet werden können. Diese Aufgabe wird durch die Anwendung der Merkmale des kennzeichnenden Teiles des Patentanspruches 1 gelöst. Weiterbildungen ergeben sich aus den Unteransprüchen und aus der Beschreibung in Verbindung mit den Zeichnungen. In diesen zeigen:
- Fig. 1: eine zieharmonikaartige zick-zack Träger-Struktur als Transport- und Haltesystem für die erfindungsgemäße Hefteinrichtung,
- Fig. 2 und 3: die erfindungsgemäße Hefteinrichtung in zwei Ansichten,
- Fig. 4: die Hefteinrichtung gemäß Fig. 2 in Arbeitsposition und
- Fig. 5: als vergrößerter Ausschnitt des Heftbereiches.

In besonders vorteilhafter Weise eignet sich in der erfindungsgemäßen Hefteinrichtung eine zieharmonika- bzw. zick-zackförmige Träger-Struktur, die aus zwei Hälften 1, 1ʹ besteht. In jeder der Hälften 1, 1ʹ sind V-förmige Zungen 2 bzw. 2ʹ vorgesehen, deren Schenkel sich öffnen, wenn die Träger-Struktur auseinandergezogen wird. In vorteilhafter Weise werden in den Hälften 1, 1ʹ V-förmig nach oben geöffnet die zu heftenden Falzprodukte 3 positioniert, wobei in diese die Zungen 2, 2ʹ eingreifen, so daß beim Auseinanderziehen der Hälften 1, 1ʹ durch öffnende Zungen 2, 2ʹ auch die Falzprodukte 3 geöffnet werden. Im zusammengeschobenen Zustand kann die Träger-Struktur in einen Speicher 4 zur raumsparenden Speicherung der Falzprodukte positioniert werden. Derartige Träger-Strukturen, ihre speziellen Ausbildungsformen und ihre Belade- und Entlademöglichkeit mit Falzprodukten oder anderen Druckexemplaren sind im einzelnen in den älteren Patentanmeldungen P 36 21 832.4, P 36 21 822.7, P 36 21 820.0 beschrieben. Die Träger-Strukturen bzw. deren Hälften 1, 1ʹ sind auf Schienen 5 angeordnet und auf diesen verschiebbar. Wird der Abstand der Schienen 5 zueinander vergrößert, so können die Falzprodukte 3 freigegeben werden, d.h. sie fallen zwischen den beiden Hälften 1, 1ʹ nach unten durch.

Durch beispielsweise eine oberhalb des Speichers 4 angeordnete Transportschnecke 18, die in den vorgenannten nicht vorveröffentlichten Patentanmeldungen im einzelnen dargestellt und beschrieben ist, werden die im zusammengeschobenen Zustand gespeicherten Träger-Strukturen 1, 1ʹ einer Transportvorrichtung, vorzugsweise in Form einer Taktkette 6 in Richtung des Pfeiles zugeführt. Wie Fig. 4 erkennen läßt, sind vorzugsweise beiderseits der Träger-Strukturen 1, 1ʹ jeweils eine Transportkette 6 bzw. 6ʹ angeordnet, so daß jeder der einzelnen Teile der Träger-Struktur 1, 1ʹ auf den Schienen 5 bzw. 5ʹ verschoben werden kann. Durch die Taktketten 6, 6ʹ werden die Träger-Strukturen 1, 1ʹ vollständig aus dem Speicher 4 herausgezogen und dabei geöffnet, so daß auch die in diesen befindlichen Falzprodukte 3 sich in Form eines nach oben offenen V öffnen. Mit ihrem Falzrücken liegen die zu heftenden Falzprodukte 3 also in den Träger-Strukturen 1, 1ʹ und werden in dieser Form einer Heftstation 8 bis 13 zugeführt (Fig. 3). In dieser ist an einem Balken 8 über eine Führung 9 ein Balken 10 aufgehängt, der eine Anzahl von V-förmigen Halterungen 11 aufweist, an deren unterer Spitze jeweils eine Gegenplatte bzw. ein Heftschließer 12 positioniert ist. Der Abstand der Heftschließer entspricht dem Abstand der in Pfeil- bzw. Transportrichtung 7 hintereinander angeordneten Heftköpfe 13. In diesem Abstand werden auch durch entsprechende Ausbildung der Taktketten 6, 6ʹ die zu heftenden Falzprodukte 3 zugeführt. Wenn sich die zu heftenden Falzprodukte 3 in der in Fig. 3 dargestellten Stellung befinden, wird der Balken 10 in die Position 10ʹ abgesenkt, so daß die Halterungen 11 und die Heftschließer 12 die Positionen 11ʹ, 12ʹ einnehmen. Dabei ist durch die vorteilhafte V-förmige Ausbildung der Halterungen 11 gewährleistet, daß sich die zu heftenden Falzprodukte 3 seitlich an die Träger-Strukturen 1, 1ʹ anlegen, so daß eine sichere Heftung durch Bewegung der Heftköpfe 13 in die Position 13ʹ unter Ausführung des Heftvorganges gewährleistet ist. Die Heftschließer 12 befinden sich in der Position 12ʹ in der Heftebene 19 unterhalb der ein Blech 17 angeordnet ist, auf das sich die Falzprodukte 3 aufsetzen können. Die erwähnte Transportschnecke 18 ist oberhalb des Speichers 4 angedeutet. Wie insbesondere Fig. 3 erkennen läßt, ist es wesentlich, daß die zu heftenden Falzprodukte 3 mit einer Transportrichtung 7 zugeführt werden, die quer also etwa rechtwinklig zur Mittelebene 20 der V-förmig geöffneten Falzprodukte verläuft. Im Rahmen der Erfindung ist es selbstverständlich auch möglich, die Falzprodukte 3 umgekehrt, d.h. mit nach unten gerichteter Öffnung zuzuführen, wobei in diesem Fall auch die Lage der Heftklammerschließer 12 und der Heftköpfe 13 vertauscht werden müßte. In den vorgenannten Patentanmeldungen ist u.a. auch eine derartige Zuführmöglichkeit von Falzprodukten offenbart und im einzelnen beschrieben. Nach erfolgter Heftung kann die Taktkette 6, 6ʹ in entgegengesetzter Richtung, d.h. von rechts nach links in Fig.3 bewegt werden, um durch entsprechende Auseinanderführung der Hälften 1, 1ʹ der Träger-Strukturen an entsprechend auseinanerlaufenden Schienen 5 diese freizugeben, so daß sie in die in Fig. 3 angedeutete Transportvorrichtung in Form einer Bandleitung 15 fallen können. Anschließend kann eine nächste Serie von zu heftenden Falzprodukten dem Speicher 4 übernommen werden. In Fig. 5 ist die in einer jeden Heftstation 12, 13 eingebrachte Klammer 14 angedeutet, wobei auch die Lage der Falzprodukte 3 zwischen den Halterungen 11 und den Träger-Strukten 1, 1ʹ hervorgeht. Die Heftebene, bis zu der die Heftklammerschließer 12 eingefahren werden, ist in Fig. 5 mit 19 bezeichnet. Es versteht sich, daß nach durchgeführter Heftung der Balken 10 wieder angehoben werden muß, bevor die gehefteten Falzprodukte an den Taktketten 6, 6ʹ entgegen der Richtung des Pfeiles 7 der Transportvorrichtung 15 zugeführt werden. Fig. 3 läßt erkennen, daß in vorteilhafter Weise die Einführung der Heftklammerschließer 11 in die V-förmig geöffneten Falzprodukte 3 in der Mittelebene 20 erfolgt, die quer zur Transportrichtung 7 verläuft.

Gemäß Fig. 4 werden die Schienen 5 seitwärts in Richtung der Pfeile 16, 16ʹ in die Position 5ʹ gefahren, so daß die Zungen 2, 2ʹ aus dem Bereich der Falzprodukte kommen. Von unten her werden dann die Heftköpfe 13 in die Position 13ʹ bewegt.

Die Taktketten 6, 6ʹ sind gemäß Fig. 3 um ein nicht mehr bezeichnetes Umlenkrad geführt und ihr Antrieb erfolgt jeweils über obere und untere Arme 21, 22 bzw. 21ʹ, 22ʹ. Diese Arme 21, 22 sind verschiebbar auf Führungen 23, 24 bzw. 23ʹ, 24ʹ angeordnet und werden durch Ketten 25, 25ʹ für die Zuführung der Falzprodukte in Richtung des Pfeiles 7 verschoben bzw. nach erfolgtem Heftvorgang in entgegengesetzter Richtung zur Abgabe der gehefteten Falzprodukte 3.

Mit der erfindungsgemäßen Hefteinrichtung können gleichzeitig auf engem Raum eine Vielzahl von Falzprodukten 3 geheftet werden. Wie Untersuchungen gezeigt haben, lassen sich bis zu 250 Falzprodukte gleichzeitg heften, wofür eine Länge von 15 Metern für die Hefteinrichtung benötigt wird. Praktikabel dürfte eine mittlere Ausbaustufe von 50 nebeneinander liegenden Heftstationen 12, 13 sein, wofür lediglich eine Länge von 3 Metern benötigt wird. Im Vergleich zu bekannten Hefteinrichtungen, beispielsweise bei einer Mehrfachanordnung der Hefteinrichtung gemäß DE-AS 19 49 769 würde sich bei einer gleichzeitigen Heftung von 50 Falzprodukten im DIN A4 Format bereits eine Länge von mindestens 15 Metern ergeben. Dies bedeutet, daß im Vergleich hierzu die erfindungsgemäße Hefteinrichtung lediglich ein Fünftel des Raumes beansprucht, verglichen mit dem Raumbedarf von nach bekannter Art und Weise aufgebauter Hefteinrichtungen.

## Patentansprüche

1. Hefteinrichtung für im vorgegebenen Abstand an Halterungen V-förmig dieser zugeführten Falzprodukte, in der vor dem Falzrücken eines zu heftenden Falzproduktes ein Heftkopf angeordnet ist und in die V-förmige Öffnung ein Heftklammerschließer bis zur Heftebene einführbar ist, dadurch gekennzeichnet, daß die Falzprodukte (3) quer zu ihrer Mittelebene (20) der Hefteinrichtung (8 bis 13) zuführbar sind, daß in der Hefteinrichtung (8 bis 13) hintereinander mehrere Heftstationen (12, 13, Fig. 3) angeordnet sind und daß die Heftklammerschließer (12) einer jeden Heftstation (12, 13) in der Mittelebene (20) der Falzprodukte (3) in deren V-förmige Öffnungen (21) bis zur Heftebene (19) einführbar sind.

2. Hefteinrichtung nach Anspruch 1, dadurch gekennzeichnet, daß die Falzprodukte (3) V-förmig geöffnet an einer Transportvorrichtung (6) mit einem Abstand den Heftstationen (12, 13) zuführbar sind, die dem Abstand der Heftköpfe (13, Fig. 3) entsprechen.

3. Hefteinrichtung nach Anspruch 1 oder 2, dadurch gekennzeichnet, daß die Falzprodukte (3) in nach oben geöffneten an Führungen (5) verschiebbaren zieharmonika-oder zickzackförmigen Träger-Strukturen (1) zuführbar sind.

4. Hefteinrichtung nach Anspruch 3, dadurch gekennzeichnet, daß die Träger-Strukturen aus einem linken und einem rechten Teil (1ʹ, 1, Fig. 1) bestehen, deren Abstand veränderbar ist.

5. Hefteinrichtung nach Anspruch 4, dadurch gekennzeichnet, daß in die nach oben V-förmigen geöffneten Träger-Strukturen (1) V-förmige Halterungen (11) eintauchen, an deren unteren Ende die Heftklammerschließer (12) angeordnet sind.

6. Hefteinrichtung nach Anspruch 5, dadurch gekennzeichnet, daß die Halterungen (11) an einem absenkbaren Balken (10) angeordnet sind.

7. Hefteinrichtung nach einem der vorangehenden Ansprüche, dadurch gekennzeichnet, daß die die Falzprodukte aufnehmenden Träger-Strukturen (1, 1ʹ) mittels eines Schneckentriebes (18) aus einem Speicher (4) der als Taktkette ausgebildeten Transportvorrichtung (6, 6ʹ) zuführbar sind und daß beim Herausziehen der Träger-Stukturen (1) diese auseinandergezogen werden, wobei durch an diesen befestigten V-förmigen Zungen (2) die zu heftenden Falzprodukte (3) gespreizt werden.

8. Hefteinrichtung nach einem der vorangehenden Ansprüche, dadurch gekennzeichnet, daß die gehefteten Falzprodukte (3) durch die auseinanderfahrbaren Teile (1, 1ʹ) der Träger-Stukturen nach unten freigebbar sind, so daß diese in eine Transportvorrichtung (15) einfallen können.

9. Hefteinrichtung nach Anspruch 8, dadurch gekennzeichnet, daß die Teile (1, 1ʹ) zwecks Freigabe der gehefteten Falzprodukte (3) auseinanderfahrbar sind, wenn sich die Transportvorrichtung (6) entgegen der Zuführrichtung (7) der Falzprodukte für den Heftvorgang bewegt.

## Claims

1. Stitching device for folded products conveyed in a V-shape to it spaced apart by a predetermined amount on holding means, in which device a stitching head is arranged in front of the folded spine of a folded product to be stitched, and a wire stitch closer can be inserted into the V-shaped aperture up to the stitching plane, characterised in that the folded products (3) can be conveyed to the stitching device (8 to 13) transversely to their central plane (20), in that several stitching stations (12, 13, Fig. 3) are arranged one behind the other in the stitching device (8 to 13) and in that the wire stitch closers (12) of each stitching station (12, 13) can be inserted in the central plane (20) of the folded products (3) into their V-shaped apertures (21) up to the stitching plane (19).

2. Stitching device according to claim 1, characterised in that the folded products (3) can be conveyed open in a V-shape on a transport device (6) and spaced apart to the stitching stations (12, 13) which correspond to the spacing of the stitching heads (13, Fig. 3).

3. Stitching device according to claim 1 or 2, characterised in that the folded products (3) can be conveyed in upwardly open concertina-shaped or zig-zag shaped carrier structures (1) which can be moved on guideways (5).

4. Stitching device according to claim 3, characterised in that the carrier structures comprise a left-hand and a right-hand part (1', 1, Fig. 1) whose spacing can be varied.

5. Stitching device according to claim 4, characterised in that V-shaped holding means (11) dip into the carrier structures (1) upwardly open in a V-shape, and the wire stitch closers (12) are arranged at the lower end of these holding means.

6. Stitching device according to claim 5, characterised in that the holding means (11) are arranged on a beam (10) which can be lowered.

7. Stitching device according to one of the preceding claims, characterised in that the carrier structures (1, 1') receiving the folded products can be conveyed by means of a worm drive (18) from a store (4) to the transport device (6, 6') constructed as a fixed-cycle chain, and in that when the carrier structures (1) are withdrawn they are pulled apart and the folded products (3) to be stitched are spread out by V-shaped tongues (2) secured on the carriers.

8. Stitching device according to one of the preceding claims, characterised in that the stitched folded products (3) can be released downwardly by the parts (1,1') of the carrier structures which can be moved apart so that they can drop into a transport device (15).

9. Stitching device according to claim 8, characterised in that the parts (1, 1') can be moved apart for the purpose of releasing the stitched folded products (3) when the transport device (6) moves towards the conveying device (7) of the folded products for the stitching procedure.

## Revendications

1. Dispositif d'agrafage pour des produits pliés qui sont acheminés à ce dispositif à un espacement prédéterminé, en forme de V, sur des supports, dispositif dans lequel une tête d'agrafage est disposée devant le dos du pli d'un produit plié à agrafer et un organe de fermeture d'agrafes peut être engagé dans l'ouverture en forme de V, jusqu'au plan d'agrafage, caractérisé en ce que les produits pliés (3) peuvent être acheminés au dispositif d'agrafage (8 à 13) par un mouvement transversal à leur plan médian (20), en ce que, dans le dispositif d'agrafage (8 à 13), sont disposés plusieurs postes d'agrafage (12, 13, figure 3) disposés les uns à la suite des autres, et en ce que les organes (12) de fermeture des agrafes de chaque poste d'agrafage (12, 13) peuvent être introduits dans le plan médian (20) des produits pliés (3), dans l'ouverture en V (21) de ces produits, jusqu'au plan d'agrafage (19).

2. Dispositif d'agrafage selon la revendication 1, caractérisé en ce que les produits pliés (3) peuvent être acheminés aux postes d'agrafage (12, 13), dans l'état ouvert en forme de V, sur un dispositif transporteur (6), à un espacement qui correspond à l'espacement des têtes d'agrafage (13, figure 3).

3. Dispositif d'agrafage selon la revendication 1 ou 2, caractérisé en ce que les produits pliés (3) peuvent être acheminés dans des structures supports (1) en accordéon ou en zig-zag, ouvertes vers le haut, mobiles en translation le long de guides (5).

4. Dispositif d'agrafage selon la revendication 3, caractérisé en ce que les structures supports sont composées d'une partie gauche et d'une partie droite (1, 1', figure 1) dont l'écartement est variable.

5. Dispositif d'agrafage selon la revendication 4, caractérisé en ce que, dans les structures supports (1) ouvertes en V vers le haut, plongent des supports (11) en forme de V à l'extrémité inférieure desquels sont disposés les organes (12) de fermeture des agrafes.

6. Dispositif d'agrafage selon la revendication 5, caractérisé en ce que les monture (11) sont agencés sur une poutre (10) pouvant être abaissée.

7. Dispositif d'agrafage selon une des revendications précédentes, caractérisé en ce que les structures supports (1, 1') qui reçoivent les produits pliés peuvent être acheminées d'un accumulateur (4) au dispositif transporteur (6, 6') constitué par une chaîne d'entraînement, au moyen d'un entraînement à vis sans fin (18), et en ce que, lors de l'extraction des structures supports (1), ces dernières se déploient les produits pliés (3) à agrafer s'ouvrant alors sous l'action de languettes (2) en forme de V qui sont fixées à ces structures.

8. Dispositif d'agrafage selon une des revendications précédentes, caractérisé en ce que les produits pliés (3) à agrafer peuvent être libérés vers le bas par les parties (1, 1') des structures supports qui peuvent s'écarter l'une de l'autre, de sorte que ces produits peuvent tomber dans un dispositif transporteur (15).

9. Dispositif d'agrafage selon la revendication 8, caractérisé en ce que les parties (1, 1') peuvent s'écarter l'une de l'autre pour libérer les produits pliés (3) agrafés lorsque le dispositif transporteur (6) se déplace dans le sens inverse du sens (7) d'acheminement des produits pliés, utilisé pour l'opération d'agrafage.
